# EUROPÄISCHE PATENTSCHRIFT

(11) **EP 0 187 296 B1**
(45) Veröffentlichungstag und Bekanntmachung des Hinweises auf die Patenterteilung: **08.02.1989**
(21) Anmeldenummer: 85115771.9
(22) Anmeldetag: 11.12.1985
(51) Int. Cl.: F21V 19/00

(54) **Fassungsträger mit einer schwenkbaren Fassung für einseitig gesockelte Leuchtstofflampen**
Housing with a tiltable lamp holder for unilaterally socketed flourescent lamps
Support de douille basculante pour lampes flourecentes à un culot

(30) Priorität: 09.01.1985 DE 3500453
(43) Veröffentlichungstag der Anmeldung: 16.07.1986
(73) Patentinhaber: Brökelmann, Jaeger & Busse GmbH & Co, D-59755 Arnsberg (DE)
(72) Erfinder: Henrici, Dieter, Dipl.-Ing., D-5760 Arnsberg 1 (DE); Bothe, Alfred, D-5760 Arnsberg 1 (DE)
(74) Vertreter: Sonnet, Bernd, Dipl.-Ing.

(56) Entgegenhaltungen:
- DE-A- 2 016 087
- US-A- 3 384 858

## Beschreibung

Die Erfindung bezieht sich auf einen Fassungsträger mit einer schwenkbaren Fassung für einseitig gesockelte Kompaktleuchtstofflampen, wobei der elektrische Kontaktelemente aufnehmende Fassungskörper aus Isolierstoff über ein Befestigungs-Fussteil wiederlösbar mit dem Fassungsträger steckverrastbar ist, gegenüber dem der Fassungskörper um eine Schwenkachse klappbar angeordnet ist.

Zweiseitig gesockelte Leuchtstoffröhrenlampen älterer und auch heute noch gebräuchlicher Bauart werden in Richtung quer zu ihrer Längsachse in die Fassungen eingesetzt bzw. aus diesen entnommen. Zur Lampenmontage und -demontage ist daher vor den Stirnseiten der Lampen bzw. ihrer Fassungen kein besonderer Raum erforderlich, so dass das Leuchtengehäuse od. dgl. nahe an den Aussenseiten der Fassungen vorbeigeführt werden kann.

In den letzten Jahren sind einseitig gesockelte Leuchtstofflampen, sogenannte Kompaktleuchtstofflampen, bekanntgeworden, die an einer Seite einen Sockel aufweisen, über den sie mit der Fassung in Lampenachsrichtung steckverbunden werden. Zum Einstecken einer solchen Lampe in die Fassung und zum Herausnehmen aus derselben ist daher ein in Lampenachsrichtung freier Montageraum erforderlich. Zudem besteht oft das Problem, dass die Fassung in Steckrichtung der Lampe nicht gut einsichtig ist.

Zur Erleichterung der Lampenmontage sind Fassungsträger nach dem Oberbegriff des Anspruchs 1 bekannt. Der Fassungskörper und der Befestigungs-Fussteil sind dabei zwei getrennte Kunststoffbauteile, wobei der Befestigungs-Fussteil als U-förmiger Bügel ausgebildet ist, dessen Steg mit zwei Schrauben am Fassungsträger angeschraubt wird, und dessen Schenkel Lagerbohrungen für am Fassungskörper angebrachte Lagerzapfen aufweisen. Bezüglich dieser schwenkbaren Fassung wird es insbesondere als nachteilig angesehen, dass der bügelartige Befestigungsfussteil noch am Fassungsträger angeschraubt werden muss.

Demgegenüber liegt der vorliegenden Erfindung die Aufgabe zugrunde, einen Fassungsträger mit einer schwenkbaren Fassung für einseitig gesockelte Leuchtstofflampen der im Oberbegriff des Anspruchs 1 vorausgesetzten Art insbesondere dahingehend verbessert zu gestalten, dass sich der Befestigungsfussteil auf einfachere Weise mit dem Fassungsträger verbinden lässt.

Die Erfindung löst diese Aufgabe dadurch, dass zur Bildung der Schwenkachse einseitig am Fussteil eine von diesem und der Lampenanschlussseite des Fassungskörpers weg geöffnete Gelenkkralle vorgesehen ist, die die Laibung einer fassungsträgerseitigen Durchbrechung nach Art eines zapfenlosen Scharniers umgreift und der Fussteil mit einem den Schwenkweg des Fassungskörpers begrenzenden Anschlag sowie einer den Fassungskörper am Fassungsträger haltenden Fessel versehen ist und dass am Fassungskörper mindestens eine federnde Einrastvorrichtung angeordnet ist, der lösbar in einen Fassungsdurchbruch eingreift und den Fassungskörper in Betriebslage arretiert.

Nach der Erfindung besitzt der Fussteil der Fassung mit der Gelenkkralle den Teil eines Schwenkscharniers, um dessen Achse sich die an der Laibung der fassungsträgerseitigen Durchbrechung angreifende Fassung schwenken lässt. Damit die Fassung auch in der abgeschwenkten Lage ihre Verbindung zum Fassungsträger beibehält, sind der den Schwenkweg des Fassungskörpers begrenzende Anschlag und die die Fassung am Fassungsträger haltende Fessel vorgesehen.

Der erfindungsgemässe Vorteil besteht also im wesentlichen darin, eine nunmehr schwenkbare Fassung für einseitig gesockelte Leuchtstofflampen durch geschickte Ausbildung des Fussteils ähnlich einfache auszubilden wie an sich bekannte Steckrastfassungen (z.B. nach Art der im DE-GM 7 234 735 beschriebenen), wobei jedoch zusätzlich die Möglichkeit der begrenzten Schwenkbarkeit der Fassung besteht, jedoch ohne dass diese ihren Verbund zum Fassungsträger verliert. Zur Aufrechterhaltung der entriegelbaren Betriebslage des Fassungskörpers bedient sich die Erfindung der an sich bekannten Massnahme, am Fassungskörper mindestens einen federnden Rasthaken anzuordnen, der lösbar in einen Fassungsträgerdurchbruch eingreift.

Eine besonders vorteilhafte Ausgestaltung des Fassungsträgers mit einer schwenkbaren Fassung gemäss Anspruch 1 besteht darin, dass der Gelenkkralle mindestens ein Fanghaken als Fessel zugeordnet ist, der von der Rückseite des Fassungsträgers her eine besondere Durchbrechung durchgreift und dass der Anschlag in der Betriebslage der Fassung von der Fassungsträgervorderseite einen die begrenzte Verschwenkung der Fassung erlaubenden Abstand aufweist, wobei es weiterhin zweckmässig ist, wenn der Anschlag zwischen sich und der ihm zugekehrten Seite des Fanghakens einen Spalt ausbildet, dessen Weite im wesentlichen höchstens so gross ist wie die Materialstärke des Fassungsträgers. Nach dieser konstruktiven Ausgestaltung bilden Fanghaken und Anschlag gewissermassen Teil einer geschlitzen und somit steckbaren Scharnierhälfte, die zusammen mit dem von der besonderen Durchbrechung begrenzten Steg im Fassungsträger ein komplettes Scharnier bildet, dessen Schwenkachse mit dem Steg zusammenfällt. Der zwischen Fanghaken und Anschlag ausgebildete Spalt erlaubt es, die Fassung über ihren Fassungsfussteil voran mit dem die entsprechenden Durchbrechungen aufweisenden Fassungsträger steckzukuppeln, wobei mit Vollzug der Steckverbindung ein Schwenkscharnier bereitgestellt ist.

Zur weiteren Erleichterung der Aufsteckmontage und der vorzugsweise wiederlösbaren Anordnung ist es vorteilhaft, wenn der Fanghaken und/oder der Anschlag federelastisch ausgebildet oder angeordnet sind.

Weitere zweckmässige Ausgestaltungen und vorteilhafte Weiterbildungen des erfindungsgemässen Fassungsträgers mit einer schwenkbaren Fassung ergeben sich aus den sonstigen abhängigen Ansprüchen sowie aus der nachfolgenden Beschreibung der Erfindung anhand zweier in den Zeichnungen dargestellter Ausführungsbeispiele. In den Zeichnungen zeigen:
Fig. 1 die Ansicht einer mit einer Lampe bestückten und an einem Fassungsträger in der Betriebslage angeordneten Fassung mit einer Aufsicht auf die zugehörigen Fassungsträgerausschnitte,
Fig. 2 die Anordnung nach Fig. 1, jedoch mit hochgeschwenkter Fassung,
Fig. 3 und 4 den Fig. 1 und 2 entsprechende Darstellungen einer zweiten Ausführungsform.

Zur Halterung einer einseitig gesockelten Leuchtstofflampe 10 dient eine, am Boden 11 a eines etwa wannenförmigen, gehäuseartigen Fassungsträgers 11 montierte lsolierstoffassung 12. Die Isolierstofffassung 12 besteht aus dem eigentlichen Fassungskörper 13 und einem - vorzugsweise einstückigstoffschlüssig daran angeformten Fussteil 14. Im Fassungskörper 13 sind die nicht dargestellten elektrischen Anschlusskontakte angeordnet; der Fussteil 14 dient zur Halterung der Fassung 12 am Fassungsträger 11, wozu letzterer beim Ausführungsbeispiel nach den Fig. 1 bis 4 einen rechteckigen Durchbruch 15 und zwei kleinere, beim Ausführungsbeispiel kreisrunde Durch brüche 16 aufweist. Die Fassungsträger-Durchbrüche 16 sind auf der der Lampe 10 abgekehrten Seite des Durchbruches 15 und in der Nähe seiner Schmalkanten 15a angeordnet.

Der Rückseite 13a des Fassungskörpers 13 ist eine vom Fussteil und der Lampenanschlussseite des Fassungskörpers weg geöffnete Gelenkkralle 17 etwa in Form einer Nut zugeordnet, die die Laibung 15b des Fassungsträgerdurchbruchs 15 umkrallt, wodurch die Fassung 12 um die innere Begrenzung der Gelenkkralle 17 verschwenkbar ist. Die Gebrauchslage der Fassung 12 (Fig. 1) wird durch eine Federzunge 18 gesichert, die mit dem Rand 1 5c des Fassungsträgerausschnitts 15 zusammenwirkt. Die Aussenkontur der Federzunge 18 ist so gestaltet, dass sie sowohl beim Eindrücken der Fassung in die Betriebslage als auch beim Herausschwenken der Fassung in die Lage nach Fig. 2 jeweils nach Aufwendung einer gewissen Druck- oder Zugkraft vorübergehend einfedern kann.

Damit nun bei ausgeschwenkter Fassung 12 (Fig. 2) der Fassungskörper 13 nicht unwillentlich vom Fassungsträger 11 gelöst werden kann, ist in unmittelbarer Nachbarschaft der Gelenkkralle 17 jeweils eine Fessel vorgesehen. Beim Ausführungsbeispiel besitzt der Fassungsfussteil 14 zwei Fanghaken 19 als Fessel, die von der Rück- oder Unterseite 11 b des Fassungsträgers 11 die Fassungsträgerausschnitte 16 durchgreifen.

Die Schwenkbewegung wird begrenzt durch einen Anschlag 20, wenn dessen Anschlagfläche 21 auf der der Fassung zugekehrten Seite 11 des Fassungsträgers 11 aufliegt. Beim Ausführungsbeispiel ist etwa mittig des Fassungskörpers 13 an dessen Rückwand 13a ein solcher leistenförmiger Anschlag 20 vorgesehen. In der Projektion der Seitenansicht (Fig. 1) ist zwischen dem Anschlag 20 und dem Fanghaken 19 ein Spalt 22 ausgebildet, dessen Spaltweite im wesentlichen etwa der Materialstärke des Fassungsträgers 11 entspricht.

Die Montage des Fassungskörpers 13 erfolgt so, dass der Fassungsfuss etwa in der Schrägstellung nach Fig. 2 mit einer Bewegung in Richtung der Rückseite 13a des Fassungskörpers 13 in den Fassungskörperausschnitt 15 eingesteckt wird, so dass die zwischen den Ausschnitten 15 und 16 verbleibenden Materialstege 23 des Fassungsträgers 11 durch den Spalt 22 hindurchgreifen. In der in Fig. 2 dargestellten Lage befindet sich dann jeder Fanghaken 19 in eingriffsfähiger bzw. eingreifender Position zu den Fassungsträgerdurchbrüchen 16.

Vorteilhafterweise ist der Fanghaken 19 elastisch ausgebildet oder angeordnet, wodurch die Aufrastmontage der Fassung 12 wie auch ihre Entnahmemöglichkeit vom Fassungsträger 11 erleichtert werden. In jedem Falle ist die Anordnung aber so getroffen, dass das durch die Teile 19,20 und 23 gebildete «Steckscharnier» in der aufgeklappten Stellung der Fassung nach Fig. 2 nicht selbsttätig lösen kann.

Das Ausführungsbeispiel nach den Fig. 3 und 4 unterscheidet sich von dem nach den Fig. 1 und 2 im wesentlichen dadurch, dass hier der Fassungsfuss aus einem Rastzapfen 18 und zwei im wesentlichen halbkreisförmigen Fanghaken 24 gebildet ist, denen der Anschlag 20 zugeordnet ist. Entsprechend der Anordnung und Ausbildung des Rastzapfens 18 und der Fanghaken 24 sind die fassungsträgerseitigen Durchbrechungen 15, 15' und 16 in der dargestellten Konfiguration ausgeführt. Im wesentlichen ist die beim ersten Ausführungsbeispiel rechteckige Durchbrechung 15 zum Durchgriff des Fussteils 14 in die drei kleineren Durchbrechungen 15 und 15' aufgelöst, da bei dieser zweiten Ausführung ja nur der Rastzapfen 18 und die Fanghaken 24 den Fassungsträger 11 durchgreifen.

Die Fassungsträgerdurchbrechungen 15 haben eine langlochförmige Ausbildung, und ihre Länge entspricht etwa dem Durchmesser des Halbkreisbogens des Fanghakens 24. Die Fanghaken 24 werden bei der Montage der Fassung 13 zunächst durch die Langlochdurchbrechungen 15 hindurchgesteckt, und die Fassung 13 wird von der Lampe weg nach hinten zunächst in die in Fig. 4 dargestellte Lage geschoben und sodann in die Gebrauchslage nach Fig. 3 geschwenkt. Wichtig ist auch bei dieser Ausführung, dass der zwischen dem Anschlag 20 und den Fanghaken 24 gebildete Spalt 22 in der Spaltweite so bemessen ist, dass die Fassung in der aufgeschwenkten Stellung nach Fig. 4 sich nicht vom Fassungsträger 11 löst. Wie aus Fig. 4 ersichtlich ist, greift hier das freie Ende des Fanghakens 24 von der Fassungsträgerrückseite 11 b her noch in die Fassungsträger-Durchbrechungen 16 ein.

## Patentansprüche

1. Fassungsträger (11) mit einer schwenkbaren Fassung (12) für einseitig gesockelte Kompaktleuchtstofflampen (10), wobei der elektrische Kontaktelemente aufnehmende Fassungskörper aus Isolierstoff (13) über ein Befestigungs-Fussteil (14) wiederlösbar mit dem Fassungsträger (11) steckverrastbar ist, gegenüber dem der Fassungskörper (13) um eine Schwenkachse klappbar angeordnet ist, dadurch gekennzeichnet, dass zur Bildung der Schwenkachse einseitig am Fussteil (14) eine von diesem und der Lampenanschlussseite des Fassungskörpers (13) weg geöffnete Gelenkkralle (17) vorgesehen ist, die die Laibung (15b) einer fassungsträgerseitigen Durchbrechung (15) nach Art eines zapfenlosen Scharniers umgreift und der Fussteil (14) mit einem den Schwenkweg des Fassungskörpers (13) begrenzenden Anschlag (20) sowie einer den Fassungskörper (13) am Fassungsträger (11) haltenden Fessel versehen ist und dass am Fassungskörper (13) mindestens eine federnde Einrastvorrichtung (18) angeordnet ist, die lösbar in einen Fassungsträgerdurchbruch (15 bzw. 15') eingreift und den Fassungskörper (13) in Betriebslage arretiert.

2. Fassungsträger mit einer schwenkbaren Fassung nach Anspruch 1, dadurch gekennzeichnet, dass der Gelenkkralle (17) mindestens ein Fanghaken (19; 24) als Fessel zugeordnet ist, der von der Rückseite (11b) des Fassungsträgers (11) her eine besondere Durchbrechung (16) durchgreift und dass der Anschlag (20) in der Betriebslage der Fassung (12) von der Fassungsträgervorderseite (11c) einen die begrenzte Verschwenkung der Fassung (12) erlaubenden Abstand aufweist.

3. Fassungsträger mit einer schwenkbaren Fassung nach Anspruch 2, dadurch gekennzeichnet, dass der Anschlag (20) zwischen sich und der ihm zugekehrten Seite des Fanghakens (19; 24) einen Spalt (22) ausbildet, dessen Weite im wesentlichen höchstens so gross ist wie die Materialstärke des Fassungsträgers (11).

4. Fassungsträger mit einer schwenkbaren Fassung nach Anspruch 2 oder 3, dadurch gekennzeichnet, dass der Fanghaken (19; 24) und/oder der Anschlag (20) federelastisch ausgebildet oder angeordnet sind.

5. Fassungsträger mit einer schwenkbaren Fassung nach Anspruch 2 bis 4, dadurch gekennzeichnet, dass zwei Fanghaken (19; 24) vorgesehen sind, die jeweils den Queraussenseiten des Fussteils (14) zugeordnet sind.

6. Fassungsträger mit einer schwenkbaren Fassung nach Anspruch 5, dadurch gekennzeichnet, dass der Anschlag (20) im wesentlichen rippenartig etwa mittig des Fassungskörpers (13) angeordnet ist.

7. Fassungsträger mit einer schwenkbaren Fassung nach Anspruch 2 oder einem der folgenden, dadurch gekennzeichnet, dass der bzw. die Fanghaken (19; 24) und der Anschlag (20) einstückige und werkstoffeinheitliche Bestandteile des Fassungskörpers (13) sind.

8. Fassungsträger mit einer schwenkbaren Fassung nach Anspruch 2 oder einem der folgenden, dadurch gekennzeichnet, dass der Fussteil (14) der Fassung (12) einen Steckrastzapfen (18), zwei Fanghaken (24) und einen Anschlag (20) umfasst, wobei der Steckrastzapfen (18) einen ihm angepassten Durchbruch (15') des Fassungsträgers durchgreift und die Fanghaken (24) jeweils einen zwischen zwei Durchbrüchen (15, 16) im Fassungsträger (11) ausgebildeten Steg (23) umgreifen.

9. Fassungsträger mit einer schwenkbaren Fassung nach Anspruch 8, dadurch gekennzeichnet, dass jeder Fanghaken (24) etwa halbkreisbogenförmig ausgebildet ist und ihm zum Durchstecken durch den Fassungsträger (11) ein Durchbruch (15) zugeordnet ist, dessen Länge etwa dem Durchmesser des Fanghakenbogens entspricht.

## Claims

1. A lamp holder support (11), comprising a tiltable lamp holder (12) for unilaterally socketed compact fluorescent lamps (10), wherein the lamp holder body (13), which consists of insulating material and accommodates the electrical contact elements, can be attached to the lamp holder support (11) via a mounting base (14) by means of a releasable plug-in connection, the lamp holder body (13) being hinged about a swivel axis on to said lamp holder support (11), characterised in that, in order to form the swivel axis, a hinged claw (17), open away from the base (14) and the lamp connection side of the lamp holder body (13), is provided at one side of the base (14), said hinged claw (17) embracing the inner face (15b) of an opening (15) in the lamp holder support like a hinge without a pivot, the base (14) is provided with a stop (20) bounding the swivel path of the lamp holder body (13) and a detent holding the lamp holder body (13) on the lamp holder support (11), and at least one spring locking device (18) is disposed on the lamp holder body (13), said locking device (18) engaging in a releasable manner into an opening (15 or 15') in the lamp holder support and locking the lamp holder body (13) in the operating position.

2. A lamp holder support comprising a tiltable lamp holder according to claim 1, characterised in that at least one catch hook (19, 24) acting as a detent, is associated with the hinged claw (17), said catch hook (19; 24) passing through a particular opening (16) from the rear (11b) of the lamp holder support (11) and in that, in the operating position of the lamp holder (12), the stop (20) is at such distance from the front (11 c) of the lamp holder support that it allows the bound swivel of the lamp holder (12).

3. A lamp holder support comprising a tiltable lamp holder according to claim 2, characterised in that a gap (22) is formed between the stop (20) and the side of the catch hook (19; 24) facing the stop (20), the width of said gap (22) being essentially no greater than the thickness of the material of the lamp holder support (11).

4. A lamp holder support comprising a tiltable lamp holder according to claim 2 or 3, characterised in that the catch hook (19; 24) and/or the stop (20) are resilient.

5. A lamp holder support comprising a tiltable lamp holder according to claim 2 to 4, characterised in that two catch hooks (19; 24) are provided, each associated with the lateral outer surfaces of the base (14).

6. A lamp holder support comprising a tiltable lamp holder according to claim 5, characterised in that the stop (20) is disposed essentially in a rib-like manner approximately in the centre of the lamp holder body (13).

7. A lamp holder support comprising a tiltable lamp holder according to claim 2 or one of the following claims, characterised in that the catch hook or hooks (19; 24) and the stop (20) are components of the lamp holder body (13), in one piece and of the same material.

8. A lamp holder support comprising a tiltable lamp holder according to claim 2 or one of the following claims, characterised in that the base (14) of the lamp holder (12) comprises a locking pin (18), two catch hooks (24) and a stop (20), wherein the locking pin (18) passes through an associated opening (15') in the lamp holder support and the catch hooks (24) each embrace a bar (23) formed between two openings (15, 16) in the lamp holder support (11).

9. A lamp holder support comprising a tiltable lamp holder according to claim 8, characterised in that each catch hook (24) is approximately semi-circular, an opening (15) for passage through the lamp holder support (11) being associated with each catch hook (24), the length of said opening (15) corresponding approximately to the diameter of the semi-circle of the catch hook.

## Revendications

1. Support (11) de douille muni d'une douille basculante (12) pour lampes fluorescentes (10) compactes à culot d'un seul côté, dans lequel le corps de douille (13) en matière isolante, qui contient les éléments de contact électrique, peut être verrouillé sur le support de douille (11) par emboîtement et dans un assemblage redémontable, par l'intermédiaire d'un pied de fixation (14), au support par rapport auquel le corps de douille (13) est agencé pour pouvoir basculer autour d'un axe d'articulation, caractérisé par le fait que, pour former l'axe d'articulation, il est prévu, d'un côté sur le pied (14), une griffe d'articulation (17) qui dirige son ouverture à l'opposé de ce pied et du côté du corps de douille (13) où se monte la lampe, qui encadre l'intrados (15b) d'une ouverture (15) formée dans le support de douille, à la façon d'une charnière sans axe, et le pied (14) est muni d'une butée (20) qui limite la course de basculement du corps (13) de la douille, ainsi que d'une retenue qui retient le corps (13) de la douille sur le support de douille (11), et par le fait que, sur le corps (13) de la douille, est agencé au moins un dispositif d'encliquetage élastique (18) qui est engagé de façon démontable dans une ouverture (15 ou 15') du support de douille et qui bloque le corps (13) de la douille dans la position d'utilisation.

2. Support de douille muni d'une douille basculante selon la revendication 1, caractérisé par le fait qu'à la griffe d'articulation (17) est associé au moins un crochet de retenue (19, 24) servant de retenue, qui en partant de la face arrière (11 b) du support de douille (11), traverse une ouverture (16) spécialement prévue, et par le fait que, dans la position d'utilisation de la douille (12), la butée (20) est située à une distance de la face avant (11 c) du support de douille qui autorise un basculement limité de la douille (12).

3. Support de douille à douille basculante selon la revendication 2, caractérisé par le fait que la butée (20) forme, entre elle-même et la face du crochet de retenue (19; 24) qui est dirigé vers cette butée, une fente (22) dont la largeur est au maximum sensiblement égale à l'épaisseur de matière du support de douille (1 1

4. Support de douille à douille basculante selon la revendication 2 ou 3, caractérisé par le fait que le crochet de retenue (19; 24) et/ou la butée (20) sont d'une constitution élastique ou à montage élastique.

5. Support de douille à douille basculante selon l'une des revendications 2 à 4, caractérisé par le fait qu'il est prévu deux crochets de retenue (19; 24), qui sont associés respectivement aux bords extérieurs transversaux du pied (14).

6. Support de douille à douille basculante selon la revendication 5, caractérisé par le fait que la butée (20), qui présente sensiblement la forme d'une nervure, est disposée à peu près au milieu du corps de douille (13).

7. Support de douille à douille basculante selon la revendication 2 ou l'une des suivantes, caractérisé par le fait que le ou les crochets de retenue (19; 24) et la butée (20) sont des éléments constitutifs du corps (13) de la douille, d'une seule pièce avec ce corps et venus de matière avec ce dernier.

8. Support de douille à douille basculante selon la revendication 2 ou une des suivantes, caractérisé par le fait que le pied (14) de la douille (12) comprend un tenon à encliquetage (18), deux crochets de retenue (24) et une butée (20), le tenon à encliquetage (18) traversant une ouverture (15') du support de douille qui est adaptée à ce tenon, les crochets de retenue (24) entourant chacun une partie pleine (3) formée dans le support de douille (12) entre deux ouvertures (15, 16).

9. Support de douille à douille basculante selon la revendication 8, caractérisé par le fait que chaque crochet de retenue (24) présente à peu près la forme d'un arc de cercle et qu'à ce crochet, est associée, pour être emboîtée par le support de douille ( 1 1 une ouverture (15) dont la longueur correspond à peu près au diamètre de l'arc du crochet de retenue.
